# EUROPÄISCHE PATENTSCHRIFT

(11) **EP 3 622 782 B1**
(45) Veröffentlichungstag und Bekanntmachung des Hinweises auf die Patenterteilung: **16.09.2020**
(21) Anmeldenummer: 19739555.1
(22) Anmeldetag: 09.07.2019
(51) Int. Cl.: H05B 6/32, H05B 6/36, H05B 6/44, H05B 6/26, B22D 39/00

(54) **VORRICHTUNG UND VERFAHREN ZUM SCHWEBESCHMELZEN MIT GEKIPPT ANGEORDNETEN INDUKTIONSEINHEITEN**
DEVICE AND METHOD FOR LEVITATION MELTING USING INDUCTION UNITS WHICH ARE ARRANGED IN A TILTED MANNER
DISPOSITIF ET PROCÉDÉ DE FUSION PAR LÉVITATION AU MOYEN D'UNITÉS D'INDUCTION DISPOSÉES DE MANIÈRE INCLINÉE

(30) Priorität: 17.07.2018 DE 102018117304
(43) Veröffentlichungstag der Anmeldung: 18.03.2020
(73) Patentinhaber: ALD Vacuum Technologies GmbH, 63457 Hanau (DE)
(72) Erfinder: SPITANS, Sergejs, 60598 Frankfurt am Main (DE); FRANZ, Henrik, 63579 Freigericht-Horbach (DE); SEHRING, Björn, 63856 Bessenbach (DE); HOLZ, Markus, 63486 Bruchköbel (DE); KRIEGER, Andreas, 60320 Frankfurt am Main (DE)
(74) Vertreter: Fuchs Patentanwälte Partnerschaft mbB
(86) Internationale Anmeldenummer: PCT/EP2019/068432
(87) Internationale Veröffentlichungsnummer: WO 2020/016063

(56) Entgegenhaltungen:
- DE-A1- 1 565 467
- DE-A1-102011 082 611
- US-A- 2 686 864

## Beschreibung

Diese Erfindung betrifft ein Schwebeschmelzverfahren und eine Vorrichtung zur Herstellung von Gusskörpern mit gekippt angeordneten Induktionseinheiten. Bei dem Verfahren werden Induktionseinheiten eingesetzt, bei denen die jeweils gegenüberliegenden Ferritpole mit den Induktionsspulen nicht in einer Ebene liegend ausgestaltet sind, sondern in einem bestimmten Winkel gekippt zur Levitationsebene. So kann bei den Induktionseinheiten eine Effizienzsteigerung des induzierten Magnetfelds zum Aufschmelzen der Chargen erzielt werden. Durch die gekippte Anordnung wird der Anteil des induzierten Magnetfelds, der effektiv zur Haltekraft des Felds für die Levitation der Schmelze beiträgt, vergrößert.

### Stand der Technik

Schwebeschmelzverfahren sind aus dem Stand der Technik bekannt. So offenbart bereits DE 422 004 A ein Schmelzverfahren, bei dem das leitfähige Schmelzgut durch induktive Ströme erhitzt und gleichzeitig durch elektrodynamische Wirkung frei schwebend erhalten wird. Dort wird auch ein Gießverfahren beschrieben, bei dem das geschmolzene Gut vermittelt durch einen Magneten in eine Form gedrückt wird (elektrodynamischer Pressguss). Das Verfahren kann im Vakuum durchgeführt werden.

US 2,686,864 A beschreibt ebenfalls ein Verfahren, bei dem ein leitfähiges Schmelzgut z. B. in einem Vakuum unter dem Einfluss von einer oder mehreren Spulen ohne die Verwendung eines Tiegels in einen Schwebezustand versetzt wird. In einer Ausführungsform werden zwei koaxiale Spulen verwendet, um das Material in der Schwebe zu stabilisieren. Nach erfolgter Schmelze wird das Material in eine Form fallen gelassen bzw. abgegossen. Mit dem dort beschriebenen Verfahren ließ sich eine 60 g schwere Aluminiumportion in der Schwebe halten. Die Entnahme des geschmolzenen Metalls erfolgt durch Reduktion der Feldstärke, so dass die Schmelze nach unten durch die konisch zulaufende Spule entweicht. Wird die Feldstärke sehr schnell reduziert, fällt das Metall in geschmolzenem Zustand aus der Vorrichtung. Es wurde bereits erkannt, dass der "weak spot" solcher Spulenanordnungen in der Mitte der Spulen liegt, so dass die Menge an Material, die so geschmolzen werden kann, begrenzt ist.

Auch US 4,578,552 A offenbart eine Vorrichtung und ein Verfahren zum Schwebeschmelzen. Es wird dieselbe Spule sowohl zum Heizen als auch zum Halten der Schmelze verwendet, dabei wird die Frequenz des angelegten Wechselstroms zur Regelung der Heizleistung variiert, während die Stromstärke konstant gehalten wird.

Weiterhin offenbart DE1565467 eine Vorrichtung zum Schwebeschmelzen in der zumindest zwei gegenüberliegende horizontal ausgerichtete Spulen mit je einem Feldverdichter vorgesehen sind um einen für das Schwebeschmelzen einer Probe im Vakuum günstigeren Feldverlauf zu erreichen.

Die besonderen Vorteile des Schwebeschmelzens bestehen darin, dass eine Verunreinigung der Schmelze durch ein Tiegelmaterial oder andere Materialien, die bei anderen Verfahren in Kontakt mit der Schmelze stehen, vermieden wird. Ebenso wird die Reaktion einer reaktiven Schmelze, beispielsweise von Titanlegierungen, mit dem Tiegelmaterial ausgeschlossen, die sonst zum Ausweichen von Keramiktiegeln auf im Kalttiegelverfahren betriebene Kupfertiegel zwingt. Die schwebende Schmelze steht nur in Kontakt zu der sie umgebenden Atmosphäre, bei der es sich z. B. um Vakuum oder Schutzgas handeln kann. Dadurch, dass eine chemische Reaktion mit einem Tiegelmaterial nicht zu befürchten ist, kann die Schmelze auch auf sehr hohe Temperaturen erhitzt werden. Im Gegensatz zum Kalttiegelschmelzen besteht dabei zudem nicht das Problem, dass dessen Effektivität sehr gering ist, weil nahezu die gesamte Energie, die in die Schmelze eingebracht wird, in die gekühlte Tiegelwand abgeleitet wird, was zu einem sehr langsamen Temperaturanstieg bei großem Leistungseintrag führt. Beim Schwebeschmelzen sind die einzigen Verluste durch die Strahlung und das Verdampfen, welche im Vergleich zur thermischen Leitung beim Kalttiegel erheblich geringer sind. Somit wird bei geringerem Leistungseintrag eine größere Überhitzung der Schmelze in auch noch kürzerer Zeit erreicht.

Darüber hinaus wird, insbesondere im Vergleich zur Schmelze im Kalttiegel, der Ausschuss an kontaminiertem Material beim Schwebeschmelzen verringert. Dennoch hat sich das Schwebeschmelzen in der Praxis nicht durchgesetzt. Der Grund dafür ist, dass beim Schwebeschmelzverfahren nur eine verhältnismäßig kleine Menge an geschmolzenem Material in der Schwebe gehalten werden kann (vgl. DE 696 17 103 T2, Seite 2, Absatz 1).

Ferner muss zur Durchführung eines Schwebeschmelzverfahrens die Lorentz Kraft des Spulenfelds die Gewichtskraft der Charge kompensieren, um diese in der Schwebe halten zu können. Sie drückt die Charge dabei nach oben aus dem Spulenfeld heraus. Zur Erhöhung der Effizienz des erzeugten Magnetfelds wird üblicherweise eine Verringerung des Abstands der entgegengesetzten Ferritpole angestrebt. Die Abstandsverringerung erlaubt es, mit geringerer Spannung dasselbe Magnetfeld zu generieren, das zum Halten eines bestimmten Schmelzegewichts benötigt wird. Auf diese Weise kann die Halteeffizienz der Anlage verbessert werden, um so eine größere Charge levitieren lassen zu können.

Je geringer der Abstand der Ferritpole wird, desto größer ist das induzierte Magnetfeld. Allerdings steigt mit sinkendem Abstand auch die Gefahr der Verunreinigung der Ferritpole und der Induktionsspulen mit der Schmelze, da die Feldstärke für den Abguss reduziert werden muss. Hierbei verringert sich jedoch nicht nur die Haltekraft in vertikaler Richtung, sondern auch die in horizontaler Richtung. Dadurch kommt es zu einer horizontalen Ausdehnung der leicht oberhalb des Spulenfelds levitierenden Schmelze, was es extrem schwierig macht, diese ohne Berührung durch den engen Spalt zwischen den Ferritpolen hindurch in die darunter positionierte Gussform fallen zu lassen. Daher ist der Erhöhung der Tragkraft des Spulenfelds durch Verringern des Abstands der Ferritpole eine praktische Grenze gesetzt, die durch die Kontaktwahrscheinlichkeit bestimmt wird.

Die Nachteile der aus dem Stand der Technik bekannten Verfahren lassen sich wie folgt zusammenfassen. Vollschwebeschmelzverfahren lassen sich nur mit kleinen Materialmengen durchführen, so dass eine industrielle Anwendung bisher noch nicht erfolgt ist. Ferner gestaltet sich das Abgießen in Gussformen schwierig für den Fall, dass die Effizienz des Spulenfelds bei der Erzeugung von Wirbelströmen durch eine Verringerung des Abstands der Ferritpole erhöht werden soll.

### Aufgabe

Es ist somit eine Aufgabe der vorliegenden Erfindung, ein Verfahren und eine Vorrichtung bereit zu stellen, die einen wirtschaftlichen Einsatz des Schwebeschmelzens ermöglichen. Insbesondere sollte das Verfahren durch eine verbesserte Effizienz des Spulenfelds den Einsatz größerer Chargen erlauben. Daneben soll es einen hohen Durchsatz durch verkürzte Zykluszeiten ermöglichen, wobei gewährleistet bleibt, dass der Abgussvorgang weiterhin sicher ohne Kontakt der Schmelze zu den Spulen oder deren Polen erfolgt.

### Beschreibung der Erfindung

Die Aufgabe wird durch das erfindungsgemäße Verfahren und die erfindungsgemäße Vorrichtung gelöst. Erfindungsgemäß ist ein Verfahren zur Herstellung von Gusskörpern aus einem elektrisch leitfähigen Material im Schwebeschmelzverfahren, wobei zur Herbeiführung des Schwebezustandes einer Charge elektromagnetische Wechselfelder eingesetzt werden, die mit wenigstens einem Paar von gegenüberliegenden Induktionsspulen mit einem Kern aus einem ferromagnetischen Material erzeugt werden, umfassend die folgenden Schritte:
- Einbringen einer Charge eines Ausgangsmaterials in den Einflussbereich wenigstens eines elektromagnetischen Wechselfelds, so dass die Charge in einem Schwebezustand gehalten wird,
- Schmelzen der Charge,
- Positionieren einer Gussform in einem Füllbereich unterhalb der schwebenden Charge,
- Abguss der gesamten Charge in die Gussform,
- Entnahme des erstarrten Gusskörpers aus der Gussform,
wobei die Längsachsen der Induktionsspulen (3) mit ihren Kernen (4) in mindestens einem Paar nicht innerhalb einer horizontalen Ebene angeordnet sind.

Das Volumen der geschmolzenen Charge ist dabei vorzugsweise ausreichend, um die Gussform in einem für die Herstellung eines Gusskörpers ausreichenden Maße zu füllen ("Füllvolumen"). Nach dem Befüllen der Gussform wird diese abkühlen gelassen oder mit Kühlmittel abgekühlt, so dass das Material in der Form erstarrt. Danach kann der Gusskörper aus der Form entnommen werden.

Unter einem "leitfähigen Material" wird erfindungsgemäß ein Material verstanden, das eine geeignete Leitfähigkeit aufweist, um das Material induktiv zu erhitzen und in der Schwebe zu halten.

Unter einem "Schwebezustand" wird erfindungsgemäß ein Zustand des vollständigen Schwebens verstanden, so dass die behandelte Charge keinerlei Kontakt zu einem Tiegel oder einer Plattform oder dergleichen hat.

Die Bezeichnung "Ferritpol" wird im Rahmen dieser Anmeldung synonym mit dem Begriff "Kern aus einem ferromagnetischen Material" verwendet. Ebenso werden die Begriffe "Spule" und "Induktionsspule" gleichbedeutend nebeneinander gebraucht.

Erfindungsgemäß sind die Längsachsen der Induktionsspulen mit ihren Kernen in mindestens einem Paar nicht innerhalb einer horizontalen Ebene angeordnet. Die Induktionsspulen sind in diesem Fall nach unten aus der Ebene der Levitation gekippt angeordnet. Vorzugsweise beträgt der Winkel β zwischen den Längsachsen der Induktionsspulen mit ihren Kernen und der horizontalen Ebene in mindestens einem Paar jeweils 0° < β ≤ 60°, besonders bevorzugt 10° ≤ β ≤ 45°.

Bei der üblichen Ausrichtung der Achsen der Induktionsspulen in einer gemeinsamen horizontalen Ebene ist der magnetische Fluss in Abwesenheit einer Charge im Magnetfeld oberhalb und unterhalb der Ebene identisch. Der magnetische Fluss unterhalb der Ebene leistet jedoch nahezu keinen Beitrag zur Haltekraft des Magnetfelds bei der Levitation einer Charge. Durch die erfindungsgemäße Λ-förmige Anordnung der Spulenachsen gelingt es, die Haltekraft des Felds zu erhöhen, da dadurch der magnetische Fluss oberhalb der Ebene verstärkt wird.

In einer bevorzugten Ausgestaltungsvariante weisen die Induktionsspulen und/oder ihre Kerne aus einem ferromagnetischen Material zumindest in Teilen eine kegelstumpfförmige oder konische Form auf. Die spezielle konische Form der Ferritkerne ist dabei derart gestaltet, dass die Konzentration des magnetischen Felds in dem Zwischenraum zwischen den gegenüberliegenden Spulenpaaren maximiert wird, wobei das Material jedoch noch weit von der Sättigung entfernt bleibt. Ein außen um die Kerne aus ferromagnetischen Material angeordnetes ferromagnetisches Element (Ferritring), das weiter unten noch näher beschrieben wird, trennt den magnetischen Fluss, der sonst das Magnetfeld in dem Zwischenraum vermindern würde.

Die Induktionsspulen sind in Paaren angeordnet, die mit derselben Frequenz betrieben werden und ein Magnetfeld in der gleichen Richtung generieren. Sie sind in ihrer konischen Form analog zu den Polen einerseits dahingehend optimiert, die Joulewärmeverluste zu minimieren, um eine Effizienzerhöhung zu erzielen. Andererseits sind sie ausgelegt auf eine optimale Verteilung des magnetischen Felds unterhalb der Schmelze, das die Levitation sicherstellt, und der magnetischen Felder oberhalb und seitlich der Schmelze, die zwar der Levitation entgegenwirken, aber die Formstabilität der Schmelze gewährleisten.

Zusätzlich dazu können die Induktionsspulen auch noch näher aneinander positioniert werden, sodass der Abstand zwischen den entgegengesetzten Polen geringer wird, was zu einer weiteren Erhöhung der magnetischen Feldinduktion an der Unterseite der levitierenden Charge und damit zu einem effizienteren Schmelzprozess führt.

Durch ein Zusammenrücken der Induktionsspulenpaare kann die Effizienz des erzeugten elektromagnetischen Wechselfelds noch weiter erhöht werden. Dadurch gelingt es, sogar noch schwerere Chargen zum Levitieren zu bringen. Allerdings steigt beim Abguss einer Charge die Gefahr des Berührens der geschmolzenen Charge mit den Spulen oder Ferritpolen mit sinkendem freien Querschnitt zwischen den Spulen. Solche Verunreinigungen sind aber strikt zu vermeiden, da sie nur schwer und aufwendig wieder zu beseitigen sind und daher einen längeren Ausfall der Anlage zur Folge haben. Um die Vorteile des engeren Abstands der Induktionsspulenpaare so weit wie möglich ausnutzen zu können, ohne die Gefahr der Verunreinigungen beim Abguss in Kauf nehmen zu müssen, sind die Induktionsspulen mit ihren Kernen in einer besonders bevorzugten Ausgestaltungsvariante zumindest in einem Paar jeweils beweglich gelagert. Vorzugsweise bewegen sich die Spulen eines Paars gegenläufig zentrosymmetrisch um den Mittelpunkt der Induktionsspulenanordnung.

Zum Schmelzen der Charge werden die Spulen in die Schmelzposition zusammengeschoben. Ist die Charge geschmolzen und soll in die Gussform abgegossen werden, werden die Spulen nicht, wie im Stand der Technik üblich, einfach abgeschaltet oder die Stromstärke heruntergeregelt, sondern erfindungsgemäß nach außen in eine Abgussposition verschoben. Dadurch erhöht sich der Abstand der Spulen zueinander, was einerseits einen größeren freien Durchmesser für die Schmelze auf ihrem Weg in die Gussform schafft und andererseits die Tragkraft des induzierten Magnetfeldes kontinuierlich und kontrolliert verringert. Auf diese Weise wird die Schmelze beim Durchtritt durch die Spulenebene sicher von den Induktionsspulen und ihren Kernen entfernt gehalten und geht erst langsam in den Fall über, weil das Feld zwar im Zentrum bereits abgeschwächt wird, an den Spulen aber noch stark genug ist, um den Kontakt zu verhindern. Somit wird sowohl die Verunreinigung der Spulen verhindert als auch ein sauberer Abguss in die Gussform ohne Verspritzen erzielt.

In einer weiteren Ausführungsform der Erfindung sind die Bewegungsvektoren der Induktionsspulen in den Induktionsspulenpaaren nicht identisch zu ihren Längsachsen. Bei den aus der horizontalen Ebene gekippten Spulenanordnungen werden dabei die Spulen nicht entlang ihrer Längsachse voneinander entfernt, sondern die gekippten Spulen werden innerhalb der Horizontalen verschoben. Dadurch bleibt die Magnetfeldebene für die Levitation auch beim Abguss der Charge auf der gleichen vertikalen Position.

In einer bevorzugten Ausgestaltungsvariante der Erfindung wird beim Abguss der Charge gleichzeitig mit dem Bewegen der Induktionsspulen in den Induktionsspulenpaaren von der Schmelzposition in die Abgussposition die Stromstärke in diesen Induktionsspulen reduziert. Dadurch lässt sich eine Verringerung des benötigten Verschiebewegs der Induktionsspulen realisieren, da das induzierte Magnetfeld nicht mehr nur durch die größere Entfernung der induzierenden Spulen reduziert wird. Hierbei ist jedoch darauf zu achten, dass die Reduktion der Stromstärke so mit dem Verschieben der Spulen koordiniert wird, dass die Feldstärke stets ausreichend hoch ist, um die Schmelze von den Spulen entfernt halten zu können.

In einer Ausführungsform wird der Abstand der Induktionsspulen in den Induktionsspulenpaaren von der Schmelzposition zur Abgussposition um 5 - 100 mm, vorzugsweise 10 - 50 mm, vergrößert. Hierbei ist bei der Festlegung des Verschiebewegs jeweils zu berücksichtigen, für welche Chargengewichte die Anlage ausgelegt werden soll und wie groß der minimale Abstand der Spulen sowie die mit diesen erzeugbare Feldstärke ist.

Das erfindungsgemäß eingesetzte elektrisch leitfähige Material weist in einer bevorzugten Ausführungsform wenigstens ein hochschmelzendes Metall aus der folgenden Gruppe auf: Titan, Zirkonium, Vanadium, Tantal, Wolfram, Hafnium, Niob, Rhenium, Molybdän. Alternativ kann auch ein weniger hoch schmelzendes Metall wie Nickel, Eisen oder Aluminium eingesetzt werden. Als leitfähiges Material kann auch eine Mischung bzw. Legierung mit einem oder mehreren der vorgenannten Metalle eingesetzt werden. Vorzugsweise hat das Metall einen Anteil von wenigstens 50 Gew.-%, insbesondere wenigstens 60 Gew.-% oder wenigstens 70 Gew.-%, an dem leitfähigen Material. Es hat sich gezeigt, dass diese Metalle besonders von den Vorteilen der vorliegenden Erfindung profitieren. In einer besonders bevorzugten Ausführungsform ist das leitfähige Material Titan oder eine Titanlegierung, insbesondere TiAl oder TiAIV.

Diese Metalle bzw. Legierungen können besonders vorteilhaft verarbeitet werden, da sie eine ausgeprägte Abhängigkeit der Viskosität von der Temperatur aufweisen und darüber hinaus besonders reaktiv, insbesondere im Hinblick auf die Materialien der Gussform, sind. Da das erfindungsgemäße Verfahren ein kontaktloses Schmelzen in der Schwebe mit einem extrem schnellen Befüllen der Gussform kombiniert, kann gerade für solche Metalle ein besonderer Vorteil realisiert werden. Mit dem erfindungsgemäßen Verfahren lassen sich Gusskörper herstellen, die eine besonders dünne oder sogar keinerlei Oxidschicht aus der Reaktion der Schmelze mit dem Material der Gussform aufweisen. Und gerade bei den hochschmelzenden Metallen machen sich die erzielte verbesserte Ausnutzung des induzierten Wirbelstroms und die exorbitante Reduktion der Wärmeverluste durch thermischen Kontakt bei den Zykluszeiten erheblich bemerkbar. Ferner kann die Tragkraft des erzeugten Magnetfelds erhöht werden, sodass auch schwerere Chargen in der Schwebe gehalten werden können.

In einer vorteilhaften Ausführungsform der Erfindung wird das leitfähige Material beim Schmelzen auf eine Temperatur überhitzt, die wenigstens 10 °C, wenigstens 20 °C oder wenigstens 30 °C über dem Schmelzpunkt des Materials liegt. Durch die Überhitzung wird vermieden, dass das Material beim Kontakt mit der Gussform, deren Temperatur unterhalb der Schmelztemperatur liegt, augenblicklich erstarrt. Es wird erreicht, dass sich die Charge in der Gussform verteilen kann, bevor die Viskosität des Materials zu hoch wird. Es ist ein Vorteil des Schwebeschmelzens, dass kein Tiegel verwendet werden muss, der im Kontakt mit der Schmelze ist. So wird der hohe Materialverlust des Kalttiegelverfahrens an der Tiegelwand genauso vermieden wie eine Kontamination der Schmelze durch Tiegelbestandteile. Ein weiterer Vorteil ist, dass die Schmelze verhältnismäßig hoch erhitzt werden kann, da ein Betrieb im Vakuum oder unter Schutzgas möglich ist und kein Kontakt zu reaktionsfähigen Materialien stattfindet. Dennoch können die meisten Materialien nicht beliebig überhitzt werden, da andernfalls eine heftige Reaktion mit der Gussform zu befürchten ist. Daher ist die Überhitzung vorzugsweise auf höchstens 300 °C, insbesondere höchstens 200 °C und besonders bevorzugt höchstens 100 °C über den Schmelzpunkt des leitfähigen Materials begrenzt.

Bei dem Verfahren wird zur Konzentration des Magnetfeldes und Stabilisierung der Charge wenigstens ein ferromagnetisches Element horizontal um den Bereich angeordnet, in dem die Charge geschmolzen wird. Das ferromagnetische Element kann ringförmig um den Schmelzbereich angeordnet sein, wobei unter "ringförmig" nicht nur kreisrunde Elemente, sondern auch eckige, insbesondere vier- oder mehreckige Ringelemente verstanden werden. Damit die erfindungsgemäße Bewegung der Induktionsspulen möglich wird, sind die Ringelemente entsprechend der Spulenanzahl in Teilsegmente unterteilt, zwischen denen sich die jeweiligen Induktionsspulen mit ihren Polen formschlüssig bewegen. Das ferromagnetische Element kann ferner mehrere Stababschnitte aufweisen, die insbesondere horizontal in Richtung des Schmelzbereiches ragen. Das ferromagnetische Element besteht aus einem ferromagnetischen Material, vorzugsweise mit einer Amplitudenpermeabilität *µₐ* > 10, mehr bevorzugt *µₐ* > 50 und besonders bevorzugt *µₐ* > 100. Die Amplitudenpermeabilität bezieht sich insbesondere auf die Permeabilität in einem Temperaturbereich zwischen 25 °C und 150 °C und bei einer magnetischen Flussdichte zwischen 0 und 500 mT. Die Amplitudenpermeabilität beträgt insbesondere wenigstens ein Hundertstel, insbesondere wenigstens 10 Hundertstel oder 25 Hundertstel der Amplitudenpermeabilität von weichmagnetischem Ferrit (z.B. 3C92). Dem Fachmann sind geeignete Materialien bekannt.

Erfindungsgemäß ist ferner auch eine Vorrichtung zum Schwebeschmelzen eines elektrisch leitfähigen Materials, umfassend wenigstens ein Paar von gegenüberliegenden Induktionsspulen mit einem Kern aus einem ferromagnetischen Material zur Herbeiführung des Schwebezustandes einer Charge mittels elektromagnetischer Wechselfelder, wobei die Längsachsen der Induktionsspulen mit ihren Kernen in mindestens einem Paar nicht innerhalb einer horizontalen Ebene angeordnet sind.

### Kurzbeschreibung der Figuren

**Figur 1** ist eine seitliche Schnittansicht einer Gussform unterhalb eines Schmelzbereiches mit ferromagnetischem Material, Spulen und einer Charge leitfähigen Materials.
**Figur 2** ist eine seitliche Schnittansicht von gekippt angeordneten Spulen.
**Figur 3** ist eine seitliche Schnittansicht einer Ausgestaltungsvariante mit kegelstumpfförmigen Induktionsspulen und Polen.
**Figur 4** ist eine Aufsicht auf die Spulenanordnung von Figur 3.
**Figur 5** ist eine seitliche perspektivische Ansicht der Spulenanordnung von Figur 3.

### Figurenbeschreibung

Die Figuren zeigen bevorzugte Ausführungsformen. Sie dienen allein der Veranschaulichung.

**Figur 1** zeigt eine Charge (1) aus leitfähigem Material, die sich im Einflussbereich von elektromagnetischen Wechselfeldern befindet (Schmelzbereich), die mit Hilfe der Spulen (3) erzeugt werden. Unterhalb der Charge (1) befindet sich eine leere Gussform (2), die von einem Halter (5) im Füllbereich gehalten wird. Die Gussform (2) weist einen trichterförmigen Einfüllabschnitt (6) auf. Der Halter (5) ist geeignet, die Gussform (2) von einer Zuführposition in eine Abgussposition zu heben, was durch den eingezeichneten Pfeil symbolisiert wird. Im Kern der Spulen (3) ist ein ferromagnetisches Material (4) angeordnet. Die in der Zeichnung punktiert dargestellten Achsen des Spulenpaars sind nach unten gekippt zur horizontalen Ebene der Levitation ausgerichtet, wobei je zwei gegenüberliegende Spulen (3) ein Paar bilden.

**Figur 2** zeigt eine seitliche Schnittansicht analog zu Figur 1 von gekippt angeordneten Spulen (3) mit ihren Kernen aus dem ferromagnetischen Material (4). Hier ist gestrichelt die horizontale Ebene eingezeichnet und die Winkel β sind markiert, um die die punktiert dargestellten Längsachsen der Spulen (3) aus der horizontalen Ebene gekippt sind.

**Figur 3** zeigt in seitlicher Schnittansicht einer Ausgestaltungsvariante mit kegelstumpfförmigen Spulen und schwarz dargestellten Polen. Die Schnittebene verläuft hierbei zentral durch die Längsachse eines Spulenpaars. Die Induktionsspulen (3) und ihre Kerne aus einem ferromagnetischen Material (4) sind jeweils kegelstumpfförmig geformt und insgesamt von einem Ferritring umgeben. In dem gezeigten Beispiel sind die Induktionsspulen (3) als Hohlleiter ausgeführt, was zusätzlich die Option einer Innenkühlung durch ein Kühlfluid bietet. Gut zu erkennen sind die zur Levitationsebene gekippten Längsachsen der Pole und Spulen.

**Figur 4** und **Figur 5** zeigen die Spulenanordnung von Figur 3 in Aufsicht bzw. seitlicher perspektivischer Ansicht. Die Anordnung besteht aus zwei Spulenpaaren, die im 90° Winkel zueinander orientiert sind. Die Induktionsspulen (3) sind dabei mit ihren Kernen aus einem ferromagnetischen Material (4) formschlüssig beweglich zwischen vier Ferritringsegmenten gelagert, sodass zusammen ein achteckiges ferromagnetisches Element entsteht und sie zwischen einer eng beabstandeten Schmelzposition und einer weit beabstandeten Abgussposition bewegt werden können. Die Figuren 4 und 5 zeigen beide die Schmelzposition der Spulen. Insbesondere in Figur 5 ist der Verschiebeweg der Spulen zwischen Ringinnenseite und Ringaußenseite gut zu sehen.

### Bezugszeichenliste

- 1: Charge
- 2: Gussform
- 3: Induktionsspule
- 4: ferromagnetisches Material
- 5: Halter
- 6: Einfüllabschnitt

## Patentansprüche

1. Verfahren zur Herstellung von Gusskörpern aus einem elektrisch leitfähigen Material im Schwebeschmelzverfahren, wobei zur Herbeiführung des Schwebezustandes einer Charge (1) elektromagnetische Wechselfelder eingesetzt werden, die mit wenigstens einem Paar von gegenüberliegenden Induktionsspulen (3) mit je einem Kern aus einem ferromagnetischen Material (4) erzeugt werden , umfassend die folgenden Schritte:
- Einbringen einer Charge (1) eines Ausgangsmaterials in den Einflussbereich wenigstens eines elektromagnetischen Wechselfelds, so dass die Charge (1) in einem Schwebezustand gehalten wird,
- Schmelzen der Charge (1),
- Positionieren einer Gussform (2) in einem Füllbereich unterhalb der schwebenden Charge (1),
- Abguss der gesamten Charge (1) in die Gussform (2),
- Entnahme des erstarrten Gusskörpers aus der Gussform (2),
**dadurch gekennzeichnet, dass** die Längsachsen der Induktionsspulen (3) mit ihren Kernen (4) in mindestens einem Paar nicht innerhalb einer horizontalen Ebene angeordnet sind.

2. Verfahren nach Anspruch 1, **dadurch gekennzeichnet, dass** ein Winkel β zwischen den Längsachsen der Induktionsspulen (3) mit ihren Kernen und der horizontalen Ebene in mindestens einem Paar jeweils 0° < β ≤ 60°, vorzugsweise 10° ≤ β ≤ 45°, beträgt.

3. Verfahren nach Anspruch 1 oder 2, **dadurch gekennzeichnet, dass** die Induktionsspulen (3) und/oder ihre Kerne aus einem ferromagnetischen Material (4) zumindest in Teilen eine kegelstumpfförmige oder konische Form aufweisen.

4. Verfahren nach einem der vorhergehenden Ansprüche, **dadurch gekennzeichnet, dass** die Induktionsspulen mit ihren Kernen in jedem Paar beweglich zueinander angeordnet sind und sich zwischen einer Schmelzposition mit geringem Abstand und einer Abgussposition mit weitem Abstand bewegen, das Verfahren als zusätzlichen ersten Schritt ein Versetzen der Induktionsspulenpaare in die Schmelzposition mit geringem Abstand umfasst und der Abguss der gesamten Charge (1) in die Gussform (2) durch Bewegen der Induktionsspulen (3) in mindestens einem Paar von der Schmelzposition mit geringem Abstand in die Abgussposition mit weitem Abstand erfolgt.

5. Verfahren nach Anspruch 4, **dadurch gekennzeichnet, dass** beim Abguss der Charge (1) gleichzeitig mit dem Bewegen der Induktionsspulen (3) in den Induktionsspulenpaaren von der Schmelzposition in die Abgussposition die Stromstärke in diesen Induktionsspulen (3) reduziert wird.

6. Verfahren nach Anspruch 4 oder 5, **dadurch gekennzeichnet, dass** der Abstand der Induktionsspulen (3) in den Induktionsspulenpaaren von der Schmelzposition zur Abgussposition um 5 - 100 mm, vorzugsweise 10 - 50 mm, vergrößert wird.

7. Verfahren nach einem der Ansprüche 4 bis 6, **dadurch gekennzeichnet, dass** die Bewegungsvektoren der Induktionsspulen (3) in den Induktionsspulenpaaren nicht identisch zu ihren Längsachsen sind.

8. Vorrichtung zum Schwebeschmelzen eines elektrisch leitfähigen Materials, umfassend wenigstens ein Paar von gegenüberliegenden Induktionsspulen (3) mit je einem Kern aus einem ferromagnetischen Material (4) zur Herbeiführung des Schwebezustandes einer Charge (1) mittels elektromagnetischer Wechselfelder,
**dadurch gekennzeichnet, dass** die Längsachsen der Induktionsspulen (3) mit ihren Kernen in mindestens einem Paar nicht innerhalb einer horizontalen Ebene angeordnet sind.

9. Vorrichtung nach Anspruch 8, **dadurch gekennzeichnet, dass** der Winkel β zwischen den Längsachsen der Induktionsspulen (3) mit ihren Kernen und der horizontalen Ebene in mindestens einem Paar jeweils 0° < β ≤ 60°, vorzugsweise 10° ≤ β ≤ 45°, beträgt.

10. Vorrichtung nach Anspruch 8 oder 9, **dadurch gekennzeichnet, dass** die Induktionsspulen (3) und/oder ihre Kerne aus einem ferromagnetischen Material (4) zumindest in Teilen eine kegelstumpfförmige oder konische Form aufweisen.

11. Vorrichtung nach einem der Ansprüche 8 bis 10, **dadurch gekennzeichnet, dass** die Induktionsspulen (3) mit ihren Kernen in jedem Paar beweglich zueinander angeordnet sind und sich zwischen einer Schmelzposition mit geringem Abstand und einer Abgussposition mit weitem Abstand bewegen.

12. Vorrichtung nach Anspruch 11, **dadurch gekennzeichnet, dass** der Abstand der Induktionsspulen (3) in den Induktionsspulenpaaren von der Schmelzposition zur Abgussposition um 5 - 100 mm, vorzugsweise 10 - 50 mm, vergrößert wird.

13. Vorrichtung nach Anspruch 11 oder 12, **dadurch gekennzeichnet, dass** die Bewegungsvektoren der Induktionsspulen (3) in den Induktionsspulenpaaren nicht identisch zu ihren Längsachsen sind.

## Claims

1. A method for producing cast bodies from an electrically conductive material by a levitation melting method, wherein alternating electromagnetic fields are employed for causing the levitation state of a batch (1), said alternating electromagnetic fields being generated with at least one pair of opposing induction coils (3) with a core of a ferromagnetic material (4), each, comprising the following steps:
- introducing a batch (1) of a starting material into the sphere of influence of at least one alternating electromagnetic field so that the batch (1) is kept in a levitation state,
- melting the batch (1),
- positioning a casting mold (2) in a filling area below the levitating batch (1),
- casting the entire batch (1) into the casting mold (2),
- removal of the solidified cast body from the casting mold (2),
**characterized in that** the longitudinal axes of the induction coils (3) with their cores (4) are in at least one pair not arranged within a horizontal plane.

2. The method according to claim 1, **characterized in that** an angle β between the longitudinal axes of the induction coils (3) with their cores and the horizontal plane in at least one pair is in each case 0° < β ≤ 60°, preferably 10° ≤ β ≤ 45°.

3. The method according to claim 1 or 2, **characterized in that** the induction coils (3) and/or their cores of a ferromagnetic material (4) at least in parts have a frustoconical or conical shape.

4. The method according to one of the preceding claims, **characterized in that** the induction coils with their cores in each pair are movably arranged relative to each other and move between a melting position with small distance and a casting position with wide distance, the method comprising as an additional first step a displacing of the pairs of induction coils into the melting position with small distance and the casting of the whole batch (1) into the casting mold (2) occurs by moving the induction coils (3) in at least one pair from the melting position with small distance to the casting position with wide distance.

5. The method according to claim 4, **characterized in that** during the casting of the batch (1), simultaneously with the movement of the induction coils (3) in the pairs of induction coils from the melting position to the casting position, the current intensity in these induction coils (3) is reduced.

6. The method according to claim 4 or 5, **characterized in that** the distance of the induction coils (3) in the pairs of induction coil is increased from the melting position to the casting position by 5 - 100 mm, preferably 10 - 50 mm.

7. The method according to any of claims 4 to 6, **characterized in that** the movement vectors of the induction coils (3) in the pairs of induction coils are not identical to their longitudinal axes.

8. An apparatus for levitation melting an electrically conductive material, comprising at least one pair of opposing induction coils (3) with a core of a ferromagnetic material (4), each, for causing the levitation state of a batch (1) by means of alternating electromagnetic fields, **characterized in that** the longitudinal axes of the induction coils (3) with their cores are in at least one pair not arranged within a horizontal plane.

9. The apparatus according to claim 8, **characterized in that** the angle β between the longitudinal axes of the induction coils (3) with their cores and the horizontal plane in at least one pair is in each case 0° < β ≤ 60°, preferably 10° ≤ β ≤ 45°.

10. The apparatus according to claim 8 or 9, **characterized in that** the induction coils (3) and/or their cores of a ferromagnetic material (4) at least in parts have a frustoconical or conical shape.

11. The apparatus according to any of claims 8 to 10, **characterized in that** the induction coils (3) with their cores in each pair are movably arranged relative to each other and move between a melting position with small distance and a casting position with wide distance.

12. The apparatus according to claim 11, **characterized in that** the distance of the induction coils (3) in the pairs of induction coils is increased from the melting position to the casting position by 5 - 100 mm, preferably 10 - 50 mm.

13. The apparatus according to claim 11 or 12, **characterized in that** the movement vectors of the induction coils (3) in the pairs of induction coils are not identical to their longitudinal axes.

## Revendications

1. Procédé de production de pièces moulées à partir d'un matériau électriquement conducteur utilisant un procédé de fusion en lévitation, dans lequel des champs électromagnétiques alternatifs, générés par au moins une paire de bobines d'induction (3) opposées et munies respectivement d'un noyau constitué d'un matériau ferromagnétique (4), sont utilisés pour induire l'état de lévitation d'un lot (1), comprenant les étapes ci-dessous consistant à :
- introduire un lot (1) d'une matière de départ dans la zone d'influence d'au moins un champ électromagnétique alternatif, de sorte que le lot (1) est maintenu en état de lévitation,
- faire fondre le lot (1),
- positionner un moule de coulée (2) dans une zone de remplissage située en-dessous du lot (1) en lévitation,
- verser l'ensemble du lot (1) dans le moule de coulée (2),
- retirer la pièce moulée solidifiée du moule de coulée (2),
**caractérisé en ce que** les axes longitudinaux des bobines d'induction (3) avec leurs noyaux (4) ne sont pas agencés dans un plan horizontal au sein d'au moins une paire.

2. Procédé selon la revendication 1, **caractérisé en ce qu'**un angle β entre les axes longitudinaux des bobines d'induction (3) munies de leurs noyaux et le plan horizontal satisfait respectivement 0° < β ≤ 60°, de préférence 10°≤ β ≤ 45° au sein d'au moins une paire.

3. Procédé selon la revendication 1 ou 2, **caractérisé en ce que** les bobines d'induction (3) et/ou leurs noyaux constitués d'un matériau ferromagnétique (4) présentent au moins partiellement une forme tronconique ou conique.

4. Procédé selon l'une quelconque des revendications précédentes, **caractérisé en ce que** les bobines d'induction munies de leurs noyaux sont agencées mobiles l'une par rapport à l'autre au sein de chaque paire et se déplacent entre une position de fusion présentant un espacement faible et une position de coulée présentant un espacement important, le procédé comprend en tant que première étape supplémentaire un décalage des paires de bobines d'induction dans la position de fusion présentant un espacement faible, et la coulée de l'ensemble du lot (1) dans le moule de coulée (2) intervient grâce à un déplacement des bobines d'induction (3) de la position de fusion présentant un espacement faible jusqu'à la position de coulée présentant un espacement important au sein d'au moins une paire.

5. Procédé selon la revendication 4, **caractérisé en ce que**, lors de la coulée du lot (1) l'intensité du courant dans ces bobines d'induction (3) est réduite en même temps que le déplacement des bobines d'induction (3) au sein des paires de bobines d'induction de la position de fusion jusqu'à la position de coulée.

6. Procédé selon la revendication 4 ou 5, **caractérisé en ce que** l'espacement des bobines d'induction (3) au sein des paires de bobines d'induction entre la position de fusion et la position de coulée est augmenté de 5 à 100 mm, de préférence de 10 à 50 mm.

7. Procédé selon l'une quelconque des revendications 4 à 6, **caractérisé en ce que** les vecteurs de déplacement des bobines d'induction (3) au sein des paires de bobines d'induction ne se confondent pas avec leurs axes longitudinaux.

8. Dispositif de fusion en lévitation d'un matériau électriquement conducteur, comprenant au moins une paire de bobines d'induction (3) opposées et munies respectivement d'un noyau constitué d'un matériau ferromagnétique (4) afin d'induire l'état de lévitation d'un lot (1) au moyen de champs électromagnétiques alternatifs,
**caractérisé en ce que** les axes longitudinaux des bobines d'induction (3) munies de leurs noyaux ne sont pas agencés dans un plan horizontal au sein d'au moins une paire.

9. Dispositif selon la revendication 8, **caractérisé en ce que** l'angle β entre les axes longitudinaux des bobines d'induction (3) munies de leurs noyaux et le plan horizontal satisfait respectivement 0° < β ≤ 60°, de préférence 10°≤ β ≤ 45° au sein d'au moins une paire.

10. Dispositif selon la revendication 8 ou 9, **caractérisé en ce que** les bobines d'induction (3) et/ou leurs noyaux constitués d'un matériau ferromagnétique (4) présentent au moins partiellement une forme tronconique ou conique.

11. Dispositif selon l'une quelconque des revendications 8 à 10, **caractérisé en ce que** les bobines d'induction (3) munies de leurs noyaux sont agencées mobiles l'une par rapport à l'autre au sein de chaque paire et se déplacent entre une position de fusion présentant un espacement faible et une position de coulée présentant un espacement important.

12. Dispositif selon la revendication 11, **caractérisé en ce que** l'espacement des bobines d'induction (3) au sein des paires de bobines d'induction entre la position de fusion et la position de coulée est augmenté de 5 à 100 mm, de préférence de 10 à 50 mm.

13. Dispositif selon la revendication 11 ou 12, **caractérisé en ce que** les vecteurs de déplacement des bobines d'induction (3) au sein des paires de bobines d'induction ne se confondent pas avec leurs axes longitudinaux.
